# EUROPÄISCHE PATENTSCHRIFT

(11) **EP 1 747 339 B1**
(45) Veröffentlichungstag und Bekanntmachung des Hinweises auf die Patenterteilung: **19.12.2007**
(21) Anmeldenummer: 05747767.1
(22) Anmeldetag: 10.05.2005
(51) Int. Cl.: E05F 15/14, E05B 65/08

(54) **SCHIEBETÜRSYSTEM MIT EINER IN EINEM KÄMPFER ANGEORDNETEN ANTRIEBSVORRICHTUNG**
SLIDING DOOR SYSTEM COMPRISING A DRIVE DEVICE LOCATED IN A TRANSOM
PORTE COULISSANTE COMPORTANT UN DISPOSITIF D'ENTRAINEMENT PLACE DANS UN DORMANT DE PORTE

(30) Priorität: 12.05.2004 DE 102004023927
(43) Veröffentlichungstag der Anmeldung: 31.01.2007
(73) Patentinhaber: DORMA GMBH & CO. KG, 58256 Ennepetal (DE)
(72) Erfinder: FINKE, Andreas, 58285 Gevelsberg (DE)
(86) Internationale Anmeldenummer: PCT/EP2005/005015
(87) Internationale Veröffentlichungsnummer: WO 2005/111356

(56) Entgegenhaltungen:
- DE-A1- 10 038 867
- DE-A1- 19 700 859
- DE-C1- 4 415 708
- US-A1- 2002 157 317

## Beschreibung

Die Erfindung betrifft ein Schiebetürsystem mit einer in einem Kämpfer angeordneten Antriebsvorrichtung nach dem Oberbegriff von Anspruch 1.

Bei Schiebetürsystemen der eingangs genannten Gattung handelt es sich im Regelfall um im Wesentlichen aus Glas bestehende Automatik-Türen, bei denen der Öffnungsvorgang durch einen von einer Antriebsvorrichtung aufgenommenen elektrischen Impuls bewirkt wird, wobei der Schließvorgang automatisch zeitverzögert erfolgt. Darüber hinaus ist es erforderlich, einen oder mehrere Türflügel bei geöffneter Tür, ebenso wie bei geschlossener Tür, dauerhaft verriegeln zu können. Neben manuell betätigbaren Verriegelungen finden automatisch einrastende Verriegelungen Verwendung. Von einer derartigen Verriegelung geht die Erfindung aus. Insbesondere bei der Verriegelung einer geschlossenen Tür muss gewährleistet sein, dass zwischen benachbarten Türflügeln kein Öffnungsspalt verbleibt.

In der DE 44 15 708 C1 wird eine Verriegelung für den Antrieb einer Schiebetür beschrieben, bei der ein Mitnahmestück kraft- und formschlüssig mit dem umlaufenden Zahnriemen zusammen wirkt. An dem Mitnahmestück befindet sich ein Mitnehmer, der mit einer hakenförmigen Verriegelung zusammenarbeitet. Der Verriegelungshaken wird einerseits über den Mitnehmer betätigt, der über eine Auslösekurve fährt, andererseits über das Trumm des Antriebsriemens.

Aufgabe der Erfindung ist es, bei einem Schiebetürsystem der eingangs genannten Gattung die Ansprechcharakteristik der Verriegelung zu verbessern, d. h. die Verriegelung soll auch nach Zurücklegung eines sehr kurzen Verschiebeweges der Schiebetür wirksam erfolgen können und nicht aus einer Stangenverriegelung bestehen.

Die Erfindung löst die gestellte Aufgabe mit der Lehre nach Anspruch 1.

Weitere bevorzugte Ausführungsbeispiele der Erfindung sind in den Unteransprüchen angegeben.

Die an einem Flansch einer Abtriebsscheibe angeordneten Verriegelungselemente können vorzugsweise einstückiger Bestandteil des Flansches sein oder an einer auf den Flansch aufgesetzten, zusätzlichen Platte angeordnet sein, was die Auswechselbarkeit begünstigt. Sie können grundsätzlich beliebig ausgestaltet sein, sofern sie zu den am Gehäuse angeordneten Verriegelungselementen komplementär sind. Wesentlich ist, dass ihre Anordnung so getroffen ist, dass sie nach Maßgabe eines von der Verriegelungssteuerung gegebenen Impulses von der elektromechanischen Betätigungsvorrichtung nach Zurücklegung nur eines sehr kurzen Verschiebeweges in Eingriff bzw. außer Eingriff gelangen können.

Nach einem bevorzugten Ausführungsbeispiel der Erfindung bestehen die Verriegelungselemente des Flansches aus einer an der dem Gehäuse benachbarten Fläche angeordneten Verzahnung, wobei die gegen die Verzahnung des Flansches der Abtriebsscheibe anstellbaren, am Gehäuse abgestützten Verriegelungselemente aus einer an einer Zahnscheibe angeordneten Gegenverzahnung bestehen. Bei einer derartigen Ausführungsform können nach Maßgabe des Impulses der Verriegelungssteuerung die einander gegenüberliegenden Verzahnungen unmittelbar miteinander in Eingriff gelangen, d. h. es erfolgt ein punktgenaues Ansprechen der Verriegelung, was insbesondere dann gilt, wenn in an sich bekannter Weise die Abtriebsscheibe als Zahnriemenscheibe ausgebildet ist, so dass eine gleitende Relativbewegung des endlosen Zugmittels gegenüber der Abtriebsscheibe ausgeschlossen ist.

In weiterer Ausgestaltung der Erfindung ist die Zahnscheibe mittels Druckfedern am Gehäuse abgestützt und zwar derart, dass durch Beaufschlagung eines von einem Stößel der elektromechanischen Betätigungsvorrichtung verschiebbaren, im Gehäuse gelagerten Verriegelungsbolzen die Zahnscheibe gegen die Federkraft gegen den Flansch der Abtriebsscheibe anstellbar ist. Dies bedeutet praktisch, dass die Druckfedern die Zahnscheibe ständig in Ausrückstellung, d. h. in eine Entriegelungsstellung der Türflügel drücken, was insbesondere im Zusammenhang mit der Verwendung eines stabilen Elektromagneten zur Betätigung von so genannten Fluchttüren von Bedeutung ist.

Die vorbeschriebene Anordnung der Zahnscheibe einerseits und der Abtriebsscheibe der Antriebsvorrichtung andererseits in der ausgerückten Stellung ist so getroffen, dass die Zahnscheibe bei entriegeltem Türflügel einer Außenwand des Gehäuses außenseitig unter Belassung eines Spaltes zwischen der Gegenverzahnung der Zahnscheibe und der Verzahnung des Flansches der Abtriebsscheibe anliegt. In der Praxis hat es sich als sinnvoll erwiesen, die Größe des Spaltes mit etwa fünf bis zehn Millimetern zu bemessen.

In konstruktiver Ausgestaltung der Erfindung wird vorgeschlagen, dass die Zahnscheibe mittels mehrerer, die Außenwand des Gehäuses verschiebbar durchgreifender Verbindungszapfen abstandsunveränderlich mit einer im Gehäuse gelagerten Druckplatte verbunden ist, wobei zwischen der Druckplatte und der Innenwandung der Außenwand eine oder mehrere Druckfedern angeordnet sind, die als den Verbindungszapfen umschließende Spiralfedern oder alternativ als zwischen der Druckplatte und der Innenwandung der Außenwand eingespannte Tellerfedern oder Blattfedern ausgebildet sein können.

Die vorgenannten Merkmale ermöglichen das Zusammenwirken der eigentlichen Verriegelungsvorrichtung mit einem Stößel der elektromagnetischen Betätigungsvorrichtung.

Nach einem besonderen Ausgestaltungsbeispiel wird hierzu vorgeschlagen, dass der Stößel der elektromagnetischen Betätigungsvorrichtung mit einem koaxial zum Stößel verlaufenden Verriegelungsbolzen zug- und druckfest verbunden ist und dass am Verriegelungsbolzen und an der Druckplatte Vorrichtungen zur Umsetzung der Axialbewegung des Verriegelungsbolzens in eine hierzu orthogonal gerichtete Bewegung der Druckplatte angeordnet sind. Mit dieser Maßnahme kann eine Umkehr der Bewegungsrichtung des Verriegelungsbolzens erreicht werden, so dass die auf den Verriegelungsbolzen ausgeübte Kraft über die Druckplatte auf die Verzahnung bzw. Gegenverzahnung übertragen wird.

Die vorgenannte Vorrichtung am Verriegelungsbolzen besteht in vorteilhafter konstruktiver Ausgestaltung der Erfindung aus einer eine Gleitschräge aufweisenden Ausnehmung, in die ein ortsfest an der Druckplatte angeordneter, eine korrespondierende Gleitschräge aufweisender Gleitstein bei entriegeltem Türflügel eingreift. Das vorgenannte Merkmal bildet eine einfache technische Lösung zur Umkehr der Bewegungsrichtung des Verriegelungsbolzens.

Die erfindungsgemäße Vorrichtung kann grundsätzlich so betrieben werden, dass die elektromagnetische Betätigungsvorrichtung einen bistabilen Magneten beinhaltet, mit dem aktiv nach Maßgabe des jeweiligen Impulses die Verriegelung eingerückt oder ausgerückt werden kann. Zur Gewährleistung einer so genannten "Fail Safe" - Funktion findet in Ausgestaltung der Erfindung ein stabiler Elektromagnet Verwendung, bei dem lediglich die Verriegelungsposition elektromagnetisch angesteuert wird, während die entriegelnde Position - beispielsweise bei Stromausfall - federbetätigt bewirkt wird.
Die Erfindung kennzeichnet sich mit Bezug auf die Anwendung bei so genannten Fluchtwegtüren ferner dadurch aus, dass bei Verwendung eines normalen Elektromagneten für die elektromagnetische Betätigung des Stößels zwischen dem Gehäuse und dem Verriegelungsbolzen eine den Verriegelungsbolzen bei stromlosem Elektromagnet in die Entriegelungsstellung zurückführende Feder angeordnet ist.

Die Erfindung wird nachfolgend anhand eines schematisch dargestellten Ausführungsbeispieles näher erläutert.

Es zeigt:
- Figur 1:: Eine schematische Ansicht eines Schiebetürsystemes;
- Figur 2:: einen teilweisen Horizontalschnitt durch das Gehäuse mit Verriegelungselementen;
- Figur 3:: die Einzelheit A gemäß Figur 2;
- Figur 4:: eine perspektivische Darstellung des Gehäuses mit den Verriegelungselementen.

Ausweislich Figur 1 besteht ein Schiebetürsystem 1 im Wesentlichen aus zwei auf einer nicht dargestellten Laufschiene eines Kämpfers 2 geführten Türflügeln 3, welche mittels eines Anschlusses 4 an einem endlosen Zugmittel 7 angeschlossen ist. Zwecks Erzielung einer gegenläufigen Bewegung der Türflügel 3, 37 ist ein Anschluss 4 des Türflügels 3 an einem Obertrum 5 und ein Anschluss 4 des Türflügels 37 an einem Untertrum 6 des endlosen Zugmittels 7 angeschlossen. Ein das endlose Zugmittel 7 antreibender Antrieb ist mit 8 bezeichnet.

Gemäß den Figuren 2 und 3 ist Bestandteil des Antriebes 8 eine das letzte Getriebeglied des Antriebes 8 bildende Abtriebsscheibe 10, die als Zahnscheibe dargestellt ist. Eine elektromagnetische Betätigungsvorrichtung ist mit 9 bezeichnet. Die Abtriebsscheibe 10 ist mittels einer Schraubverbindung 36 an einem im Kämpfer 2 über eine Grundplatte 34 angeschlossenes Gehäuse 11 gelagert. Die Abtriebsscheibe 10 weist an der dem Gehäuse 11 benachbarten Seite einen Flansch 12 auf, an dem Verriegelungselemente 13 angeordnet sind, die im Ausführungsbeispiel als Verzahnung 16 ausgebildet sind. Der Verzahnung 16 gegenüber ist eine Zahnscheibe 17 angeordnet, die ihrerseits als eine Gegenverzahnung 18 ausgebildete Verriegelungselemente 14 aufweist. Die Verzahnung 16 des Flansches 12 ist an einer dem Gehäuse 11 benachbarten Fläche 15 des Flansches 12 angeordnet.

Die Zahnscheibe 17 ist über Verbindungszapfen 25, welche eine Außenwand 23 des Gehäuses 11 verschiebbar durchfassen, fest mit einer Druckplatte 26 im Inneren des Gehäuses 11 verbunden. In Figur 2 mit 19 bezeichnete Druckfedern stützen sich einerseits an der Druckplatte 26 und andererseits an einer Innenwandung 27 der Außenwand 23 ab und halten so die Zahnscheibe 17 in der in Figur 2 dargestellten Position. Dabei ist zwischen der Zahnscheibe 17 und dem Flansch 12 der Abtriebsscheibe 10 ein Spalt 24 belassen, d. h. der bzw. die Türflügel 3, 37 befinden sich in entriegelter Stellung.

Koaxial an den Stößel 21 der elektromechanischen Betätigungsvorrichtung 9 ist zug- und druckfest ein Verriegelungsbolzen 22 angeschlossen, welcher verschiebbar in Führungsflanschen 33 des Gehäuses 11 gelagert ist. Ausweislich in Figur 2 befindet sich ein ortsfest an der Druckplatte 26 angeordneter Gleitstein 31 (siehe Figur 3) in einer Ausnehmung 29 des Verriegelungsbolzens 22. Bei Beaufschlagung der elektromagnetischen Betätigungsvorrichtung 9 und Bewegung des Stößels 21 in Pfeilrichtung X ergibt sich die in der Figur 3 dargestellte Verschiebung der Druckplatte 26 in Pfeilrichtung Y, d. h. die Gegenverzahnung 18 der Zahnscheibe 17 rastet in die Verzahnung 16 des Flansches 12 ein. Dabei gleitet eine korrespondierende Gleitschräge 30 des Gleitsteines 31 über eine komplementäre Gleitschräge 28 der Ausnehmung 29 und bewegt die Druckplatte 26 gegen die Kraft der Druckfeder 19 in Pfeilrichtung Y.

Eine in Figur 2 dargestellte Feder 32 ist lediglich bei Verwendung der Vorrichtung im Zusammenhang mit Flucht- oder Feuerschutztüren erforderlich; hierbei ist davon ausgegangen, dass die elektromagnetische Betätigungsvorrichtung 9 einen Magneten aufweist, der lediglich die Verriegelung bewirkt, so dass die als Zugfeder ausgebildete Feder 32 den Stößel 21 und damit den Verriegelungsbolzen 22 in die in der Figur 2 dargestellten Position zurückführt. Die Zugfeder 32 kann sich dabei an einer Stirnplatte 35 des Gehäuses 11 abstützen. Neben der beschriebenen Verwendung von verschiedenen Magnetausführungen für die elektromagnetische Betätigungsvorrichtung 9 kann natürlich ein Elektromotor verwendet werden.

Figur 4 entspricht der Ausführungsform nach Figur 2, wobei lediglich die Druckfeder 19 gemäß Figur 2 durch eine Blattfeder 20 ersetzt wurde.

### Bezugszeichenliste

- 1: Schiebetürsystem
- 2: Kämpfer
- 3: Türflügel
- 4: Anschluss
- 5: Obertrum
- 6: Untertrum
- 7: endloses Zugmittel
- 8: Antriebsvorrichtung
- 9: elektromechanische Betätigungsvorrichtung
- 10: Abtriebsscheibe
- 11: Gehäuse
- 12: Flansch
- 13: Verriegelungselemente
- 14: Verriegelungselemente
- 15: Fläche
- 16: Verzahnung
- 17: Zahnscheibe
- 18: Gegenverzahnung
- 19: Druckfeder
- 20: Druckfeder
- 21: Stößel
- 22: Verriegelungsbolzen
- 23: Außenwand
- 24: Spalt
- 25: Verbindungszapfen
- 26: Druckplatte
- 27: Innenwandung
- 28: Gleitschräge
- 29: Ausnehmung
- 30: Gleitschräge
- 31: Gleitstein
- 32: Feder
- 33: Führungsflansch
- 34: Grundplatte
- 35: Stirnplatte
- 36: Schraubverbindung
- 37: Türflügel

- A: Ausschnitt
- X: Pfeilrichtung
- Y: Pfeilrichtung

## Patentansprüche

1. Schiebetürsystem (1) mit einer in einem Kämpfer (2) angeordneten Antriebsvorrichtung (8) für wenigstens einen Türflügel (3, 37) und einer elektromechanischen Betätigungsvorrichtung (9) für eine Verriegelung des Türflügels (3, 37) gegenüber dem Kämpfer (2), mit einem über eine Abtriebsscheibe (10) der Antriebsvorrichtung (8) geführten, am Türflügel (3, 37) zugfest angeschlossenen endlosen Zugmittel (7), **dadurch gekennzeichnet, dass** die Abtriebsscheibe (10) an einem im oder am Kämpfer (2) angeordneten, die elektromechanische Betätigungsvorrichtung (9) aufnehmenden Gehäuse (11) gelagert ist, an einem dem Gehäuse (11) benachbarten Flansch (12) Verriegelungselemente (13) aufweist und dass am Gehäuse (11) an den Verriegelungselementen (13) des Flansches (12) komplementäre, nach Maßgabe eines Impulses einer Verriegelungssteuerung von der elektromagnetischen Betätigungsvorrichtung (9) beaufschlagbare, gegen die Verriegelungselemente (13) des Flansches (12) anstellbare Verriegelungselemente (14) abgestützt sind.

2. Schiebetürsystem nach Anspruch 1, **dadurch gekennzeichnet, dass** die Verriegelungselemente (13) des Flansches (12) aus einer an der dem Gehäuse benachbarten Fläche (15) angeordneten Verzahnung (16) bestehen.

3. Schiebetürsystem nach Anspruch 1 und 2, **dadurch gekennzeichnet, dass** die gegen die Verzahnung (16) des Flansches (12) der Abtriebsscheibe (10) anstellbaren, am Gehäuse (11) abgestützten Verriegelungselemente (14) aus einer an einer stationären Zahnscheibe (17) angeordneten Gegenverzahnung (18) bestehen.

4. Schiebetürsystem nach einem der Ansprüche 1 bis 3, **dadurch gekennzeichnet, dass** die Zahnscheibe (17) mittels Druckfedern (19, 20) am Gehäuse (11) abgestützt und durch Beaufschlagung eines von einem Stößel (21) der elektromechanischen Betätigungsvorrichtung (9) verschiebbaren, im Gehäuse (11) gelagerten Verriegelungsbolzen (22) gegen die Federkraft der Federn (19, 20) gegen den Flansch (12) der Abtriebsscheibe (10) anstellbar ist.

5. Schiebetürsystem nach einem der Ansprüche 1 bis 4, **dadurch gekennzeichnet, dass** die Zahnscheibe (17) bei entriegeltem Türflügel (3) einer Außenwand (23) des Gehäuses (11) außenseitig unter Belassung eines Spaltes (24) zwischen der Gegenverzahnung (18) der Zahnscheibe (17) und der Verzahnung (16) des Flansches (12) der Abtriebsscheibe (10) anliegt.

6. Schiebetürsystem nach einem der Ansprüche 1 bis 5, **dadurch gekennzeichnet, dass** die Zahnscheibe (17) mittels mehrerer, die Außenwand (23) des Gehäuses (11) verschiebbar durchgreifender Verbindungszapfen (25) abstandsunveränderlich mit einer im Gehäuse (11) gelagerten Druckplatte (26) verbunden ist.

7. Schiebetürsystem nach einem der Ansprüche 1 bis 6, **dadurch gekennzeichnet, dass** zwischen der Druckplatte (26) und der Innenwandung (27) der Außenwand (23) eine oder mehrere Druckfedern (19, 20) angeordnet sind.

8. Schiebetürsystem nach Anspruch 7, **dadurch gekennzeichnet, dass** die Druckfeder (19) als den Verbindungszapfen (25) umschließende Spiralfeder ausgebildet ist.

9. Schiebetürsystem nach Anspruch 7, **dadurch gekennzeichnet, dass** die Druckfeder (20) als zwischen der Druckplatte (26) und der Innenwandung (27) der Außenwand (23) eingespannte Tellerfeder oder Blattfeder ausgebildet ist.

10. Schiebetürsystem nach einem der Ansprüche 1 bis 9, **dadurch gekennzeichnet, dass** der Stößel (21) der elektromagnetischen Betätigungsvorrichtung (9) mit einem koaxial zum Stößel (21) verlaufenden Verriegelungsbolzen (22) zug- und druckfest verbunden ist und das am Verriegelungsbolzen (22) und an der Druckplatte (26) Vorrichtungen zur Umsetzung der Axialbewegung des Verriegelungsbolzens (22) in eine hierzu orthogonal gerichtete Bewegung der Druckplatte (26) angeordnet sind.

11. Schiebetürsystem nach Anspruch 10, **dadurch gekennzeichnet, dass** die Vorrichtung am Verriegelungsbolzen (22) aus einer eine Gleitschräge (28) aufweisenden Ausnehmung (29) besteht, in die ein ortsfest an der Druckplatte (26) angeordneter, eine korrespondierende komplementäre Gleitschräge (30) aufweisender Gleitstein (31) bei entriegeltem Türflügel (3) eingreift.

12. Schiebetürsystem nach einem der Ansprüche 1 bis 11, **dadurch gekennzeichnet, dass** bei Verwendung eines Elektromagneten für die elektromagnetische Betätigung des Stößels (21) zwischen dem Gehäuse (11) und dem Verriegelungsbolzen (22) eine den Verriegelungsbolzen (22) bei stromlosem Elektromagneten in die Entriegelungsstellung zurückführende Feder (32) angeordnet ist.

13. Schiebetürsystem nach einem der vorhergehenden Ansprüche, **dadurch gekennzeichnet, dass** die elektromagnetische Betätigungsvorrichtung (9) ein Elektromotor ist.

## Claims

1. A sliding door system (1) with a drive device (8) disposed in a transom (2) for at least one door leaf (3, 37) and with an electromechanical actuation device (9) for locking the door leaf (3, 37) in relation to the transom (2), with an endless traction means (7) guided via a driven pulley (10) of the drive device (8) and tension-resistantly connected to the door leaf (3, 37), **characterized in that** the driven pulley (10) is supported at a housing (11), which is disposed in or at the transom (2) and accommodates the electromechanical actuation device (9), has locking elements (13) located at a flange (12) adjacent the housing (11), and **in that** locking elements (14), which are adjustable at the locking elements (13) of the flange (12) and complementary to the locking elements (13) of the flange (12), can be charged according to an impulse emitted by a locking control of the electromagnetic actuation device (9), are supported at the housing (11).

2. A sliding door system according to claim 1, **characterized in that** the locking elements (13) of the flange (12) consist of a toothing (16) disposed at the surface (15) adjacent the housing.

3. A sliding door system according to claim 1 and 2, **characterized in that** the locking elements (14), which are adjustable against the toothing (16) of the flange (12) of the driven pulley (10) and supported at the housing (11), consist of a mating toothing (18) disposed at a stationary toothed disc (17).

4. A sliding door system according to one of the claims 1 to 3, **characterized in that** the toothed disc (17) bears against the housing (11) by means of compression springs (19, 20) and is adjustable at the flange (12) of the driven pulley (10) against the force of the springs (19, 20) through charging a locking bolt (22), which is displaceable by a push-rod (21) of the electromechanical actuation device (9).

5. A sliding door system according to one of the claims 1 to 4, **characterized in that** the toothed disc (17), with the door leaf (3) being unlocked, abuts against an outside wall (23) of the housing (11) on the outside, while maintaining a gap (24) between the mating toothing (18) of the toothed disc (17) and the toothing (16) of the flange (12) of the driven pulley (10).

6. A sliding door system according to one of the claims 1 to 5, **characterized in that** the toothed disc (17) is distance-invariably connected to a thrust plate (26), which is supported in the housing (11) by means of several connecting tenons (25), which displaceably pass through the outside wall (23) of the housing (11).

7. A sliding door system according to one of the claims 1 to 6, **characterized in that** one or more compression springs (19, 20) are disposed between the thrust plate (26) and the inside walling (27) of the outside wall (23).

8. A sliding door system according to claim 7, **characterized in that** the compression spring (19) is formed as a coil spring surrounding the connecting tenon (25).

9. A sliding door system according to claim 7, **characterized in that** the compression spring (20) is formed as a disc spring or as a leaf spring, which is restrained between the thrust plate (26) and the inside walling (27) of the outside wall (23).

10. A sliding door system according to one of the claims 1 to 9, **characterized in that** the push-rod (21) of the electromagnetic actuation device (9) is tension- and compression-resistantly connected to a locking bolt (22), which coaxially extends to the push-rod (21), and **in that** devices are disposed at the locking bolt (22) and at the thrust plate (26) for transforming the axial movement of the locking bolt (22) into a movement of the thrust plate (26), which is orthogonal to the former.

11. A sliding door system according to claim 10, **characterized in that** the device at the locking bolt (22) consists of a recess (29) having a slide ramp (28), into which, with the door leaf (3) being unlocked, a slide block (31) engages, which is stationary disposed at the thrust plate (26) and has a corresponding and complementary slide ramp (30).

12. A sliding door system according to one of the claims 1 to 11, **characterized in that**, when using an electromagnet for the electromagnetic actuation of the push-rod (21), a spring (32) is disposed between the housing (11) and the locking bolt (22), which spring urges the locking bolt (22) back into the unlocked position, if the electromagnet is de-energized.

13. A sliding door system according to one of the preceding claims, **characterized in that** the electromagnetic actuation device (9) is an electric motor.

## Revendications

1. Système de porte coulissante (1) avec un dispositif d'entraînement (8), aménagé dans une traverse (2) pour au moins un vantail de porte (3, 37) et avec un dispositif de commande électromécanique (9) pour un verrouillage du vantail de porte (3, 37) par rapport à la traverse (2), avec un moyen de traction (7) en continu, qui est guidé via un disc entraîné (10) du dispositif d'entraînement (8) et connecté au vantail de porte (3, 37) de façon à résister à la traction, **caractérisé en ce que** le disc entraîné (10) est logé dans un boîtier (11), qui est aménagé dans ou sur la traverse (2) et reçoit le dispositif de commande électromécanique (9), présente des éléments de verrouillage (13) sur une bride (12) avoisinant le boîtier (11) et **en ce que** des éléments de verrouillage (14) complémentaires aux éléments de verrouillage (13) de la bride (12) s'appuient sur le boîtier (11) et sont aptes à être alimentés suivant une impulsion d'une commande de verrouillage émise par le dispositif de commande électromagnétique (9) et aptes à s'engager dans les éléments de verrouillage (13) de la bride (12).

2. Système de porte coulissante selon la revendication 1, **caractérisé en ce que** les éléments de verrouillage (13) de la bride (12) sont constitués d'une denture (16) aménagée sur une surface (15) avoisinant le boîtier.

3. Système de porte coulissante selon la revendication 1 et 2, **caractérisé en ce que** les éléments de verrouillage (14), qui sont aptes à s'engager dans la denture (16) de la bride (12) du disc entraîné (10) et qui s'appuient sur le boîtier (11), sont constitués d'une contre denture (18) aménagée sur un disc à dents (17) stationnaire.

4. Système de porte coulissante selon l'une des revendications 1 à 3, **caractérisé en ce que** le disc à dents (17) est appuyé sur le boîtier (11) au moyen de ressorts de compression (19, 20) et, par alimentation d'un boulon de verrouillage (22) qui est déplaçable par une tige poussoir (21) du dispositif de commande électromécanique (9) et logé dans le boîtier (11), est apte à s'appuyer contre la bride (12) du disc entraîné (10) contre la force des ressorts (19, 20).

5. Système de porte coulissante selon l'une des revendications 1 à 4, **caractérisé en ce que**, lorsque le vantail de porte (3) est déverrouillé, le disc à dents (17) s'appuie sur une paroi extérieure (23) du boîtier (11) côté extérieur tout en gardant une fente (24) entre la contre denture (18) du disc à dents (17) et la denture (16) de la bride (12) du disc entraîné (10).

6. Système de porte coulissante selon l'une des revendications 1 à 5, **caractérisé en ce que** le disc à dents (17), au moyen de plusieurs tenons de connexion (25) passant de façon déplaçable à travers la paroi extérieure (23 du boîtier (11), est connecté, sans pouvoir modifier la distance, à une plaque de pression (26), qui est logée dans le boîtier (11).

7. Système de porte coulissante selon l'une des revendications 1 à 6, **caractérisé en ce qu'**une ou plusieurs ressorts de compression (19, 20) sont aménagés entre la plaque de pression (26) et la paroi intérieure (27) de la paroi extérieure (23).

8. Système de porte coulissante selon la revendication 7, **caractérisé en ce que** le ressort de compression (19) est agencé comme ressort hélicoïdal entourant le tenon de connexion (25).

9. Système de porte coulissante selon la revendication 7, **caractérisé en ce que** le ressort de compression (20) est agencé comme ressort à disque ou ressort à lames serré entre la plaque de pression (26) et la paroi intérieure (27) de la paroi extérieure (23).

10. Système de porte coulissante selon l'une des revendications 1 à 9, **caractérisé en ce que** la tige poussoir (21) du dispositif de commande électromagnétique (9) est connectée, de façon à résister à la traction et à la pression, à un boulon de verrouillage (22) qui s'étend co-axialement par rapport à la tige poussoir (21), et **en ce que** des dispositifs sont aménagés sur le boulon de verrouillage (22) et sur la plaque de pression (26) pour transformer le mouvement axial du boulon de verrouillage (22) en un mouvement de la plaque de pression (26) orthogonal au mouvement axial.

11. Système de porte coulissante selon la revendication 10, **caractérisé en ce que** le dispositif sur le boulon de verrouillage (22) est constitué d'un évidement (29) ayant une rampe de glissement (28), dans laquelle, lorsque le vantail de porte (3) est déverrouillé, s'engage un coulisseau (31) ayant une rampe de glissement (30) correspondante complémentaire.

12. Système de porte coulissante selon l'une des revendications 1 à 11, **caractérisé en ce que**, lorsqu'un électro-aimant est employé pour la commande électromagnétique de la tige poussoir (21), un ressort (32), ramenant le boulon de verrouillage (22) à la position de déverrouillage lorsque l'électro-aimant est sans courant, est aménagé entre le boîtier (11) et le boulon de verrouillage (22).

13. Système de porte coulissante selon l'une des revendications précédentes, **caractérisé en ce que** le dispositif de commande électromagnétique (9) est un moteur électrique.
